# EUROPÄISCHE PATENTSCHRIFT

(11) **EP 0 300 177 B1**
(45) Veröffentlichungstag und Bekanntmachung des Hinweises auf die Patenterteilung: **05.09.1990**
(21) Anmeldenummer: 88108854.6
(22) Anmeldetag: 03.06.1988
(51) Int. Cl.: E06B 9/327, E06B 9/386

(54) **Endstück zum Führen von Lamellen**
End piece for guiding lamellae
Pièce de bout pour le guidage de lamelles

(30) Priorität: 23.07.1987 CH 2801/87
(43) Veröffentlichungstag der Anmeldung: 25.01.1989
(73) Patentinhaber: Emil Schenker AG, CH-5012 Schönenwerd (CH)
(72) Erfinder: Rettig, Hansjörg, CH-5053 Staffelbach (CH)
(74) Vertreter: Fillinger, Peter, Dr.

(56) Entgegenhaltungen:
- EP-A- 0 101 809
- EP-A- 0 147 732
- DE-A- 2 626 005
- DE-A- 3 037 733
- FR-A- 1 604 858
- US-A- 2 770 296

## Beschreibung

Gegenstand der Erfindung ist ein Endstück zum Führen der Lamellen von Lamellenstoren in den seitlichen Führungsschienen gemäss dem Oberbegriff des Patentanspruches 1.

Ein Endstück dieser Art ist aus der US-PS 2 770 296 bekannt. Für dessen Befestigung an einer Lamelle ist endseits ein Schlitz vorhanden, in den das Lamellenende eingeschoben und kraftschlüssig gehalten wird. Dabei rastet der an einer Schlitzseite angebrachte Vorsprung formschlüssig in die entsprechende Ausnehmung am Lamellenende ein. Dem Vorsprung gegenüberliegend bildet das Endstück ein Federelement, welches den Vorsprung und die Lamellenausnehmung in formschlüssigem Eingriff hält und damit die feste Verbindung sichert. Die Dauerspannung in einem aus Kunststoff gefertigten Federelement führt zu Kriechvorgängen und einer raschen Materialalterung, wodurch sich die Verbindung zwischen der Lamelle und dem Endstück schon nach kurzer Zeit lockert. Da der Schlitz spielfrei über die Lamelle schiebbar sein muss ist zudem eine vollautomatische Montage erschwert.

Die vorliegende Erfindung stellt sich die Aufgabe, ein Endstück der eingangs erwähnten Art derart zu verbessern, dass seine Dauerhaftigkeit und Festigkeit wesentlich erhöht und das Montieren erleichtert wird.

Erfindungsgemäss wird diese Aufgabe gelöst durch ein Verbindungsstück gemäss den kennzeichnenden Merkmalen des Patentanspruches 1.

Das Endstück kann mit einfachen Vorrichtungen vollautomatisch mit den Lamellen verbunden werden. Die Zufuhr des anfänglich einstückig ausgebildeten Verbindungsteiles zur Montagemaschine ist einfach zu bewerkstelligen, und das Anbringen der Stanzung in der Lamelle kann in einem parallel zur Montage des Endstückes verlaufenden Stanzhub erfolgen.

Anhand eines illustrierten Ausführungsbeispieles wird die Erfindung näher erläutert. Es zeigen:
Figur 1 einen Querschnitt längs Linie I-I in Fig. 2,
Figur 2 eine Draufsicht auf das Endstück gemäss Fig. 1 und
Figur 3 einen Querschnitt längs Linie 111-111 in Fig. 2.

In Fig. 1 ist mit Bezugszeichen 1 ein Endstück für eine Lamelle 3 (strichpunktiert sichtbar gemacht) dargestellt, bevor dieses mit der Lamelle 3 verbunden wird. Das Endstück 1 besteht aus einem länglichen Körper, dessen eines Ende 5 durch eine Ausnehmung 7 in einem untenliegenden Tragteil 9 und einem obenliegenden Rastteil 11 aufgespalten ist.

Der Tragteil 9 ist im wesentlichen starr mit einem Bolzen 13 verbunden, der in eine Führung 15 eingreift, welche die Lamellen 3 in der vertikalen Verschieberichtung führt. Die Führung 15 ist nur andeutungsweise dargestellt, da sie nicht Gegenstand dieser Erfindung ist und deren Ausgestaltung den jeweiligen Bedürfnissen entsprechend anpassbar ist.

Der Tragteil 9 besteht im wesentlichen aus einer die Lamelle 3 aufnehmenden Tragfläche 17, auf der ein die Lamelle 3 zentrierender Nocken 19 angebracht ist. Der Nocken 19 wird von einer Öffnung 21 durchdrungen, deren Querschnitt im unteren Bereich unter Bildung eines Absatzes 23 eine sprunghafte Erweiterung erfährt. Der Nocken 19 kann einen runden, länglichen (wie gezeigt) oder beliebigen anderen Querschnitt aufweisen.

Der Rastteil 11 weist eine Anpressfläche 25 auf, die parallel zur Tragfläche 17 liegt und auf der ein vorzugsweise pilzförmiger Vorsprung 27 angebracht ist. Der Vorsprung 27 und die Öffnung im Nocken 19 weisen, wie bei Rastverbindungen bekannt, komplementäre Formen auf, wobei im eingerasteten Zustand der Abstand der Flächen 17 und 25 der Dicke einer Lamelle 3 entspricht.

Der Rastteil 11 ist über einen Sollbruchbereich 29 mit dem Tragteil 9 verbunden. In der gezeigten Ausführungsform ist der Sollbruchbereich 29 kreisförmig und verbindet einen zapfenartigen Fortsatz 31 am Rastteil 11 mit dem oberen Rand einer zum Fortsatz 31 kongruenten Bohrung 33 im Tragteil 9.

Anstelle einer zylindrischen Bohrung 33 kann auch eine von anderer Querschnittsform treten, wenn analog der Querschnitt des Fortsatzes 31 entsprechend ausgebildet ist.

Im Grundriss weisen der Rastteil 11 und der Tragteil 9 vorzugsweise die gleiche äussere Gestalt auf.

Im folgenden wird das Befestigen des Endstückes 1 an der Lamelle 3 kurz beschrieben.

An die von Hand oder maschinell einer Montagemaschine (nicht dargestellt) zugeführten Lamellen 3 werden die Endstücke 1 axial auf die Lamellen 3 aufgeschoben und mit deren ausgestanzten Ausnehmung an der Nocke 19 zentriert. Nun ist die gegenseitige Lage der Lamelle 3 und des Endstückes 1 eindeutig festgelegt. Mit einer vertikal von oben auf den Rastteil 11 wirkenden Kraft F wird der Rastteil 11 nach unten gedrückt. Dabei bricht die Verbindung im Sollbruchbereich 29, und der Fortsatz 31 schiebt sich in die Bohrung 33. Parallel dazu durchdringt der Vorsprung 27 die Ausnehmung in der Lamelle 3 und die Offnung 21 im Tragteil 9. Der pilzartig ausgeweitete Rand des Vorsprunges 27 wird während des Durchgangs durch die Öffnung 21 hineingepresst und rastet anschliessend am Absatz 23 ein.

Die geometrischen Abmessungen des Vorsprunges 27 und der Öffnung 21 sind so bemessen, dass nach dem Einrasten der beiden Teile die Lamelle 3 unverrückbar zwischen dem Tragteil 9 und dem Rastteil 7 eingeklemmt ist.

Die Toleranzen an der Befestigungsvorrichtung sowie das verwendete Material können so gewählt sein, dass eine Trennung des Rastteiles 11 vom Tragteil 9 nur mit Gewalt erfolgen kann und eine Zerstörung der Teile mit sich zieht.

Selbstverständlich könnte die Ausbildung des Rast- und des Tragteiles auch umgekehrt und damit die Bohrungen im Rast- und die Zapfen im Tragteil angeordnet werden.

## Patentansprüche

1. Endstück (1) zum Führen der Lamellen (3) von Lamellenstoren in den seitlichen Führungsschienen (15), dessen eines Ende (5) fest mit der Lamelle (3) verbindbar ist und einen Vorsprung (27) für das Eingreifen in eine Ausnehmung in der Lamelle (3) aufweist und dessen anderes Ende als in die Führungsschiene (15) einsteckbarer Bolzen (13) ausgebildet ist, dadurch gekennzeichnet, dass das mit der Lamelle verbindbare Ende (5) aus einem unteren, mit dem Bolzen (13) fest verbundenen Tragteil (9) und einem oberen, durch einen Sollbruchbereich (29) gehaltenen Rastteil (11) besteht, welcher Rastteil (11) unter Überwindung des Bruchwiderstandes in den Tragteil (9) einschiebbar und in diesem einrastbar ausgebildet ist.

2. Vorrichtung nach Anspruch 1, dadurch gekennzeichnet, dass zwischen dem Tragteil (9) und dem Rastteil (11) eine Ausnehmung (7) zum Einschieben des Endes der Lamelle (3) ausgebildet ist, die unten von einer Tragfläche (17) begrenzt ist.

3. Vorrichtung nach Anspruch 2, dadurch gekennzeichnet, dass auf der Tragfläche (17) ein diese überragender Nocken (19) zum Zentrieren der Lamelle (3) angeordnet ist.

4. Vorrichtung nach Anspruch 3, dadurch gekennzeichnet, dass im Nocken (19) eine Öffnung (21) angebracht ist, die im unteren Teil durch einen Absatz (23) erweitert ist.

5. Vorrichtung nach einem der Ansprüche 1 bis 4, dadurch gekennzeichnet, dass am Rastteil (11) konzentrisch über der Öffnung (21) der zur Öffnung (21) komplementäre, pilzförmige am Absatz (23) einrastbare Vorsprung (27) angebracht ist.

6. Vorrichtung nach einem der Ansprüche 1 bis 5, dadurch gekennzeichnet, dass der Sollbruchbereich (29) durch einen Fortsatz (31) mit dem Rastteil (11) verbunden ist.

7. Vorrichtung nach Anspruch 6, dadurch gekennzeichnet, dass im Tragteil (9) eine Bohrung (33) zur spielfreien Aufnahme des Fortsatzes (31) angebracht ist.

## Claims

1. End piece (1) for the guiding of slats (3) of slat- ted blinds in the lateral guide rails (15), one end (5) being connectable securely to the slat (3) and having a projection (27) for engaging in a recess in the slat (3), and the other end of said end piece being constructed as a pin (13) insertable in the guide rail (15), characterised in that the end (5) which is connectable to the slat consists of a lower supporting portion (9) connected securely to the pin (13) and of an upper locking portion (11) held by a predetermined breaking region (29), said locking portion (11) being adapted to be inserted in the supporting portion (9), overcoming the resistance to breaking, and to be latchable in the latter portion.

2. Device according to claim 1, characterised in that between the supporting portion (9) and the locking portion (11) there is formed a recess (7) for the insertion of the end of the slat (3), this recess being bounded below by a supporting surface (17).

3. Device according to claim 2, characterised in that a protuberance (19) projecting above the supporting surface (17) is arranged on the said surface for the purpose of centring the slat (3).

4. Device according to claim 3, characterised in that there is provided in the protuberance (19) an aperture (21) which is widened in the lower portion by a shoulder element (23).

5. Device according to one of claims 1 to 4, characterised in that the mushroom-shaped projection (27), which is adapted to latch on to the shoulder element (23) and which matches the aperture (21), is arranged on the locking portion (11) concentrically above the aperture (21).

6. Device according to one of claims 1 to 5, characterised in that the predetermined breaking region (29) is connected by an extension (31) to the locking portion (11).

7. Device according to claim 6, characterised in that a hole (33) is arranged in the supporting portion (9) for accommodating the extension (31) in play- free manner.

## Revendications

1. Pièce de bout (1) pour le guidage des lamelles (3) de stores à lamelles dans les glissières de guidage (15), dont une des extrémités (5) peut faire l'objet d'une liaison fixe avec la lamelle (3) et présente une saillie (27) destinée à être engagée dans un évidement de la lamelle (3) et dont l'autre extrémité est constituée par une cheville enfonçable (13) dans la glissière (15), caractérisée en ce que l'extrémité (5) reliable à la lamelle est constituée par une partie portante inférieure (9) reliée de manière fixe à la cheville (13) et par une partie d'arrêt (11) maintenue par une zone de rupture théorique (29), laquelle partie d'arrêt (11) peut être engagée dans la partie portante (9) en surmontant la résistance à la rupture et est, d'après son mode de réalisation encliquetable dans celle-ci.

2. Dispositif selon la revendication 1, caractérisé en ce qu'il est constitué, entre la partie portante (9) et la partie d'arrêt (11), un évidement (7) pour l'introduction de l'extrémité de la lamelle (3), qui est limitée dans le bas par une surface portante (17).

3. Dispositif selon la revendication 2, caractérisé en ce qu'il est disposé, sur la surface portante (17), un ergot (19) faisant saillie pour le centrage de la lamelle (3).

4. Dispositif selon la revendication 3, caractérisé en ce qu'il est aménagé dans l'ergot (19), une ouverture (21) s'élargissant dans la partie inférieure par un décrochement (23).

5. Dispositif selon l'une des revendications 1 à 4, caractérisé en ce qu'il est aménagé, sur la partie d'arrêt (11), une saillie (27) en forme de champignon, encliquetable sur le décrochement (23), qui est concentrique à l'ouverture (21) et dont la forme est complémentaire de celle-ci.

6. Dispositif selon l'une des revendications 1 à 5, caractérisé en ce que la zone de rupture théorique (29) est reliée par un appendice (31) à la partie d'arrêt (11).

7. Dispositif selon la revendication 6, caractérisé en ce qu'il est aménagé dans la partie portante (9) un perçage (33) pour le logement sans jeu de l'appendice (31).
